# EUROPÄISCHE PATENTSCHRIFT

(11) **EP 0 018 602 B1**
(45) Veröffentlichungstag und Bekanntmachung des Hinweises auf die Patenterteilung: **18.05.1983**
(21) Anmeldenummer: 80102222.9
(22) Anmeldetag: 25.04.1980
(51) Int. Cl.: F23D 11/40

(54) **Vergasungsölbrenner**
Gasifying oil burner
Brûleur d'huile à gazéification

(30) Priorität: 08.05.1979 DE 2918416
(43) Veröffentlichungstag der Anmeldung: 12.11.1980
(73) Patentinhaber: Deutsche Forschungsanstalt für Luft- und Raumfahrt e.V., 53175 Bonn (DE)
(72) Erfinder: Buschulte, Winfried, Prof.-Dr.-Ing., D-3100 Celle 11 (DE); Dageförde, Friedhelm, D-3042 Munster-Trauen (DE)
(74) Vertreter: Gralfs, Harro, Dipl.-Ing. Patentanwalt

## Beschreibung

Die Erfindung betrifft einen Vergasungsölbrenner nach dem Oberbegriff des Patentanspruches 1.

Vergasungsölbrenner dieser Art (DE-A-2 700 671, FR-A-2 377 002) haben den Vorteil, dass mit ihnen eine russfreie stöchiometrische Verbrennung realisierbar ist und dass die Verbrennung in dem zum Brenner gehörenden Flammrohr stattfindet und damit weitgehend unabhängig ist von der Form und den Abmessungen des Brennraumes des Heizkessels. Die Praxis hat gezeigt, dass derartige Brenner zu einer mehr oder weniger starken Geräuschemission neigen, die insbesondere in Hausheizungsanlagen als störend empfunden werden kann.

Bekannt ist ein Vergasungsölbrenner mit russfreier stöchiometrischer Verbrennung mit einem der Zufuhr von Verbrennungsluft dienenden Brennergehäuse mit einer koaxial in diesem angeordneten Ölzerstäuberdüse und einem sich koaxial hierzu erstreckenden Verdampferrohr, das sich frei in den Brennraum des Heizkessels erstreckt. Das Verdampferrohr ist hierbei auf seinem Umfang mit Durchbohrungen versehen, durch die von aussen aus dem Brennraum des Kessels heisse Brenngase in das Verdampferrohr eingesaugt werden sollen. Am offenen Ende des Verdampferrohres ist im Abstand von diesem Ende über Stege eine mit Durchbohrungen versehene Stauscheibe angeordnet, an der das aus dem Verdampferrohr austretende ÖI-Luft-Gemisch mit einer Flamme im Brennraum des Heizkessels ausbrennt. Das Verdampferrohr ist hierbei abhängig vom Brennraum des Kessels und diesem entsprechend zu wählen. Ein derartiger Brenner soll sich durch einen geräuscharmen Betrieb auszeichnen (DE-A-2 712 856).

Aufgabe der Erfindung ist es, Ölbrenner der gattungsgemässen Art so auszubilden, dass eine wesentliche Verringerung der Geräuschemission erreicht wird.

Diese Aufgabe wird gemäss der Erfindung dadurch gelöst, dass das Mischrohr wenigstens über einen an das stromabwärtige Ende angrenzenden Bereich gelocht ausgebildet ist.

Zweckmässige Ausgestaltungen des Mischrohres zur Verminderung der Geräuschemission sind in den Unteransprüchen 2 bis 7 herausgestellt.

Eine andere Möglichkeit, die Geräuschemission zu verringern, besteht darin, den Blendendurchlass aufzuteilen, und zwar in eine Mittelöffnung und eine Mehrzahl weiterer Luftdurchlassöffnungen, die um die Mittelöffnung herum innerhalb einer durch die Projektion des lichten Querschnittes des Mischrohres umschriebenen Fläche angeordnet sind.

Die erfindungsgemässe Gestaltung des Mischrohres und die Aufteilung des Blendendurchlasses in eine Mehrzahl von Luftdurchiassöffnungen führen jeweils allein zu einer Verringerung der Geräuschemission. Die gemeinsame Verwendung führt jedoch zu einer kumulativen Wirkung und zu einer stärkeren Verminderung der Geräuschemission als jede der beiden Massnahmen für sich alleine.

Die Erfindung ist in der Zeichnung beispielsweise veranschaulicht und im nachstehenden im einzelnen anhand der Zeichnung beschrieben.
Fig. 1 zeigt schematisch im Längsschnitt einen Vergasungsölbrenner gemäss der Erfindung in einer ersten Ausführungsform.
Fig. 2 zeigt eine ähnliche Darstellung und zeigt zwei weitere Ausführungsformen der Erfindung.
Fig. 3 und 4 zeigen Schnitte längs der Linie 111 in Fig. 1 und geben verschiedene Ausführungsmöglichkeiten der erfindungsgemässen Aufteilung des Blendendurchlasses in mehrere Durchlassöffnungen wieder.

Der dargestellte Brenner 2 weist eine Kammer 4 auf, in der in üblicher Weise auf einem Düsenstock 8 eine Druckzerstäuberdüse 6 gehaltert ist. Das Öl wird von einer Ölpumpe 10 gefördert, die von einem Elektromotor 12 angetrieben wird, der gleichzeitig in üblicher Weise einen Gebläserotor 14 antreibt. Die Pumpe 10 fördert über ein einstellbares Drosselventil 16 und ein elektromagnetisch betätigtes Absperrventil 18 das Öl in den die Zerstäuberdüse 6 tragenden Düsenstock 8. Das Gebläse 14 fördert die Verbrennungsluft über einen Luftkanal 20 in das Gehäuse 4, und zwar über ein Drosselventil 22 mit einer Luftklappe 24, die über einen Motor 26 verstellbar ist. Mit einer auf dem Düsenstock 8 angeordneten Halterung 28 wird ein Zündelektrodenpaar 30 gehaltert, das mit einem Zündtransformator 32 in Verbindung steht.

In einem Abstand L₃ vor der Mündung der Zerstäuberdüse 6 ist eine als Blende ausgebildete Wand 34 mit einem Blendendurchlass 36 angeordnet. Der Blendendurchlass 36 liegt koaxial mit der Achse der Düse. Stromabwärts vom Blendendurchlass 36 ist ein Mischrohr 38 angeordnet, das über Haltestege 40 an der Blendenwand 34 befestigt ist. Das Mischrohr 38 liegt koaxial in einem Flammrohr 42, dessen stromaufwärtiges Ende dichtend mit der Blendenwandung 34 verbunden ist. Das stromaufwärtige Ende 41 des Mischrohres 38 liegt von der Blendenwandung 34 in einem Abstand L₄. Dadurch wird zwischen dem stromaufwärtigen Mischrohrende 41 und der Blendenwand 34 ein radialer Durchlass 35 gebildet, über den aus dem stromabwärts des Mischrohres liegenden Flammenraum Verbrennungsgase rezirkulieren können.

Der Durchmesser D₂ des Flammrohres entspricht im wesentlichen dem 2 bis 2,5fachen des Durchmessers D, des Mischrohres 38. Die Länge L₂ des Flammrohres entspricht wenigstens dem 2,5fachen Durchmesser D₂ des Flammrohres. Diese Länge ist erforderlich, damit sich die Flamme, die sich stromabwärts des Mischrohres bildet, mit Sicherheit gegen die innere Flammrohrwandung anlegt und auf diese Weise das Flammrohr an seinem offenen Ende mit Sicherheit durch die Flammenfront abschliesst. Dies ist die Voraussetzung für eine sichere Rezirkulation eines Teiles des Gases über den äusseren Umfang des Mischrohres zurück. Die Rezirkulation wird weiter dadurch erzielt, dass die durch den Blendendurchlass 36 einströmende Luft über den radialen Durchlass 35 einen Unterdruck erzeugt, durch den Rezirkulationsgas angesaugt wird. Um die Rezirkulation nicht zu beeinträchtigen, ist es erforderlich, dass der Strahlquerschnitt der durch den Blendendurchlass strömenden Verbrennungsluft kleiner ist als der Durchmesser D, des Mischrohres 38. Diese Bedingung wird eingehalten, wenn der Durchmesser D₃ des Blendendurchlasses gleich oder kleiner dem Durchmesser D, des Mischrohres ist. Durch die Blende wird eine Einschnürung des Luftstromes hinter dem Blendendurchlass erzielt, so dass auch bei annähernd gleichen Durchmessern von Blendendurchlass und Mischrohr noch sichergestellt ist, dass der Querschnitt des Luftstrahls im Bereich des radialen Durchlasses 35 kleiner bleibt als der Mischrohrdurchmesser D,.

Der beschriebene Brenner ist weiter mit einer lonisationssonde 44 versehen, die in das Flammrohr bis in den Flammenbereich vorsteht und die in üblicher Weise an ein Steuergerät 46 angeschlossen ist, über das bei Verlöschen der Flamme die Ölzufuhr durch Schliessen des Ventils 18 und Abschalten des Motors 12 unterbrochen wird.

Bei der in Fig. 1 dargestellten ersten Ausführungsform ist das Mischrohr 38 in einem an das stromabwärtige Ende 39 angrenzenden Bereich 37 gelocht ausgebildet. Dieser gelochte Bereich erstreckt sich über den grössten Teil der Länge L:, des Mischrohres. Lediglich ein begrenzter Abschnitt mit einer Länge Lₒ, die kleiner ist als zwei Drittel des Mischrohrdurchmessers D_{"} ist vollwandig ausgebildet. Grundsätzlich ist es möglich, das Mischrohr auch über seine ganze Länge gelocht auszubilden. Versuche haben jedoch gezeigt, dass sich dann in dem an den radialen Durchlass angrenzenden Bereich mit der Zeit Russ absetzt. Dieser Russniederschlag kann dadurch vermieden werden, dass über den erwähnten Bereich das Mischrohr vollwandig ausgebildet ist.

Bei einem Mischrohr, das in bekannter Weise über seine ganze Länge vollwandig ausgebildet ist, ergeben sich optimale Verbrennungsbedingungen, wenn die Gesamtlänge L, + L, etwa dem 1,4-2,5fachen des Durchmessers entspricht. Auch eine Gesamtlänge L, + L, entsprechend dem einfachen Durchmesser kann noch befriedigende Ergebnisse liefern. Bei einem in erfindungsgemässer Weise gelocht ausgebildeten Mischrohr ist es zweckmässig, die Länge etwas grösser zu wählen, wobei die Länge L, etwa 60-80% grösser sein sollte als bei einem ungelochten Mischrohr.

Gute Ergebnisse wurden erzielt bei einem Lochdurchmesser von 2 mm mit einem Lochabstand von 4 mm bei einem Mischrohrdurchmesser D, von 35 mm. Der Lochflächenanteil sollte so gewählt werden, dass quer zur Achse wirksame Gasschwingungen sich durch die Rohrwandung entspannen können, das Rohr jedoch im wesentlichen für den sich in axialer Richtung ausbreitenden Strahl wie eine geschlossene Wand wirkt. Dies ist erreichbar mit einem Lochanteil in dem gelochten Bereich zwischen 20 und 50%. Der Lochflächenanteil wird zusätzlich dadurch begrenzt, dass das Rohr eine bestimmte Strahlungsfläche behalten muss, um die gewünschte Vergasung des Öles vor Eintritt in die Flammzone zu gewährleisten.

Bei den beiden Ausführungsformen nach Fig. 2 ist das Mischrohr 138 jeweils an seinem stromaufwärtigen Ende bis an die Blendenwandung 34 geführt. An die Blendenwandung angronzond ist das Rohr über die Länge L₄ gelocht, wobei die Löcher den radialen Durchlass bilden, durch den die Rezirkulationsgase angesaugt werden.

Bei der Ausführungsform in Fig. 2 unten ist das Mischrohr 138 über seine ganze Länge zylindrisch ausgebildet. In dem Ausführungsbeispiel oberhalb der Mittellinie ist das stromaufwärtige Ende 139 des Mischrohres 138 zur Blendenwandung 34 hin konisch erweitert mit einem Konuswinket, der hier mit 90° gewählt ist. Das Mischrohrende divergiert also in Richtung auf die Blendenwandung 34. Der Lochquerschnitt im Bereich des radialen Durchlasses, angrenzend an die Blendenwandung 34, wird so gewählt, dass eine hinreichende Heissgasmenge rezirkuliert wird.

In Fig. 1 und 2 ist im Bereich des stromabwärtigen Endes 39 des Mischrohres das Flammrohr 42 mit einer Mehrzahl von Löchern und Durchbrüchen 43 versehen.. Diese Löcher tragen gleichfalls zu einer verminderten Geräuscherzeugung bei. Zweckmässig sind bei einem Flammrohrdurchmesser von 75 mm 6 bis 8 Löcher über den Umfang verteilt bei einem Lochdurchmesser von 8-10 mm.

Mit der erfindungsgemässen Ausbildung des Ölbrenners kommt es zu einer wesentlichen Reduzierung von Geräuschen mit Frequenzen unter 500 Hz, die als besonders störend empfunden werden. Mit der erfindungsgemässen Ausbildung des Mischrohres mit gelochten Abschnitten war es möglich, den Geräuschpegel gegenüber der Ausführung bei Verwendung eines vollwandigen Mischrohres um ca. 3,5 dBA im Rauchgasrohr hinter dem Kesselaustritt und um ca. 4 dBA im Heizraum 1 m vor dem Brenner und in 1 m Höhe über dem Fussboden bei Verwendung des gelochten Mischrohres zu senken.

Eine Geräuschminderung kann weiter dadurch erzielt werden, dass der Blendendurchlass 36 in eine Mehrzahl von Durchlassöffnungen unterteilt wird. Eine solche Unterteilung führt zu einer Vergrösserung der Oberfläche des durch die Blendenöffnung hindurchtretenden Luftstrahles und damit zu einem günstigeren Schwingungsverhalten der Verbrennungsluft. Eine Ausführungsform ist in Fig. 3 dargestellt. Der Blendendurchlass weist hier eine zentrale Öffnung 136 auf, durch die die Düse das ÖI hindurchfördert. Um die zentrale Öffnung 136 herum ist eine Mehrzahl weiterer Luftdurchlassöffnungen 137 angeordnet, und zwar so, dass sie innerhalb einer durch die Projektion des lichten Querschnittes des Mischrohres 38 umschriebenen Fläche liegen. Bei der Ausführungsform nach Fig. 3 sind die weiteren Luftdurchlassöffnungen 137 rechts mit kreisförmigem Querschnitt dargestellt, wobei die Mittelpunkte auf einem gemeinsamen Kreis liegen. In Fig. 3 links sind die weiteren Luftdurchlassöffnungen 137 mit einem in radialer Richtung gestreckten Querschnitt ausgebildet. Dieser Querschnitt kann beispielsweise Tropfenform haben oder auch annähernd Trapezform. Durch eine solche Querschnittsform ist auf der begrenzten Fläche ein höherer Gesamtdurchlassquerschnitt erreichbar bzw. eine günstigere Anordnung eines vorgegebenen Querschnitts.

Bei der Ausführungsform nach Fig. sind die aussen liegenden weiteren Durchlassöffnungen 137 wiederum mit kreisförmigem Querschnitt ausgebildet, wobei die Öffnungen mit ihren Mittelpunkten jeweils alternierend auf zwei Kreisen mit unterschiedlichem Durchmesser angeordnet sind.

Auch die beschriebene Aufteilung des Blendendurchlasses in eine Mehrzahl von Durchlassöffnungen führt für sich zu Geräuschminderung. Mit der Mehrlochblende allein war es möglich, den Geräuschpegel gegenüber der Ausführung mit vollwandigem Mischrohr und Einlochblende um ca. 4,5 dBA im Rauchgasrohr hinter dem Kesselaustritt und um ca. 3 dBA im Heizraum 1 m vor dem Brenner und in 1 m Höhe über dem Fussboden bei Verwendung der Mehrlochblende zu senken.

Versuche haben jedoch gezeigt, dass beide Massnahmen kumulativ wirken und damit durch die gleichzeitige Verwendung der beschriebenen Ausbildung des Blendendurchlasses und des Mischrohres besonders gute Ergebnisse erzielbar sind. So wurden mit dieser erfindungsgemässen Kombination Geräuschpegeisenkungen von ca. 6 dBA im Rauchgasrohr hinter dem Kesselaustritt und um ca. 5 dBA im Heizraum 1 m vor dem Brenner und in 1 m Höhe über dem Fussboden gemessen.

## Patentansprüche

1. Vergasungsölbrenner (2) mit einer Ölzerstäubungsvorrichtung (6), einer diese umgebenden Verbrennungsluftzuführung (4), einer stromabwärts vom Auslass der Ölzerstäubungsvorrichtung angeordneten Blende (34) mit einer Blendenöffnung (36), einem koaxial mit der Blendenöffnung stromab von dieser vorgesehenen Mischrohr, einem radialen Durchlass (35) am stromaufwärtigen Ende des Mischrohres, angrenzend an die Blende, einem im wesentlichen zylindrischen Flammrohr (42), dessen stromaufwärts liegendes Ende dichtend mit der die Blende tragenden Endwand der Verbrennungsluftzuführung (4) verbunden ist und in dem das Mischrohr im wesentlichen frei liegend angeordnet ist, wobei das Flammrohr (42) einen Durchmesser (D2) aufweist, der im wesentlichen dem 2-2,5fachen des Durchmessers (D1) des Mischrohres entspricht und eine Länge (L2) aufweist, die wenigstens dem 2,5fachen Durchmesser (D2) des Flammrohres entspricht, dadurch gekennzeichnet, dass das Mischrohr (138) wenigstens über einen an das stromabwärtige Ende (39) angrenzenden Bereich gelocht ausgebildet ist.

2. Ölbrenner nach Anspruch 1, dadurch gekennzeichnet, dass das Mischrohr (38), an den Durchlass (35) zwischen Mischrohr und Blende (34) angrenzend, über eine Länge (L₀), die kleiner ist als 2/3 des Mischrohrdurchmesser (D,), vollwandig und der sich von hier aus stromabwärts erstrekkende Abschnitt gelocht ausgebildet ist.

3. Ölbrenner nach Anspruch 1 oder 2, dadurch gekennzeichnet, dass das Mischrohr (138) bis an die Blende (34) reicht und im Bereich des radialen Durchlasses (35) gelocht ausgebildet ist.

4. Ölbrenner nach Anspruch 3, dadurch gekennzeichnet, dass der an die Blende (34) angrenzende gelochte Abschnitt (L,) des Mischrohres (138) zur Blende hin divergierend konisch ausgebildet ist.

5. Ölbrenner nach Anspruch 4, dadurch gekennzeichnet, dass der konische Abschnitt (135) mit einem Konuswinkel von etwa 90° ausgebildet ist.

6. Ölbrenner nach einem der vorhergehenden Ansprüche, dadurch gekennzeichnet, dass die Lochfläche im stromabwärts liegenden gelochten Bereich (37) des Mischrohres (38, 138) etwa 20-50% der Rohrfläche in diesem Bereich beträgt.

7. Ölbrenner nach einem der vorhergehenden Ansprüche, dadurch gekennzeichnet, dass der Lochdurchmesser im stromabwärts liegenden gelochten Bereich (37) des Mischrohres (38, 138) etwa 4-10% des Mischrohrdurchmessers.(D,) beträgt.

8. Vergasungsölbrenner (2) mit einer Ölzerstäubungsvorrichtung (6), einer diese umgebenden Verbrennungsluftzuführung (4), einer stromabwärts vom Auslass der Ölzerstäubungsvorrichtung angeordneten Blende (34) mit einer Blendenöffnung (136, 137), einem koaxial mit der Blendenöffnung stromab von dieser vorgesehenen Mischrohr (38), einem radialen Durchlass (35) am stromaufwärtigen Ende des Mischrohres, angrenzend an die Blende, einem im wesentlichen zylindrischen Flammrohr (42), dessen stromaufwärts liegendes Ende dichtend mit der die Blende tragenden Endwand der Verbrennungsluftzuführung (4) verbunden ist und in dem das Mischrohr im wesentlichen frei liegend angeordnet ist, wobei das Flammrohr (42) einen Durchmesser (D_{z}) aufweist, der im wesentlichen dem 2-2,5fachen des Durchmessers (D,) des Mischrohres entspricht und eine Länge (L_{z}) aufweist, die wenigstens dem 2,5fachen Durchmesser (D_{z}) des Flammrohres entspricht, dadurch gekennzeichnet, dass die Blendenöffnung eine zentrale Mittelöffnung (136) und um diese herum innerhalb einer durch die Projektion des lichten Querschnitts des Mischrohres (38) umschriebenen Fläche eine Mehrzahl weiterer Luftdurchlassöffnungen (137) aufweist.

9. Ölbrenner nach einem der Ansprüche 1-7, dadurch gekennzeichnet, dass der Durchmesser (D₃) der Blendenöffnung gleich dem bzw. kleiner als der Durchmesser (D,) des Mischrohres ist.

## Revendications

1. Brûleur à mazout à vaporisation (2) avec un dispositif de pulvérisation de mazout (6), une arrivée d'air de combustion (4) entourant ce dispositif, un diaphragme (34) disposé en aval de la sortie du dispositif de pulvérisation de mazout et comportant une ouverture de diaphragme (36), un tube mélangeur (38) prévu coaxialement à l'ouverture de diaphragme en aval de celle-ci, un passage (35) à l'extrémité amont du tube mélangeur adjacent au diaphragme, un tube de flamme (42) sensiblement cylindrique dont l'extrémité située en amont est reliée hermétiquement à la paroi terminale de l'arrivée d'air de combustion (4) portant le diaphragme, et dans lequel le tube mélangeur est disposé sensiblement librement, le tube à flamme (42) ayant un diamètre (D₂) qui est compris approximativement entre 2 et 2,5 fois le diamètre (D,) du tube mélangeur et ayant une longueur (L₂) qui est au moins égale à 2,5 fois le diamètre (D₂) du tube de flamme, caractérisé en ce que le tube mélangeur (38, 138) est muni de perforations sur au moins une partie adjacente à l'extrémité (39) aval.

2. Brûleur à mazout selon la revendication 1, caractérisé en ce que, à partir du passage (35) entre tube mélangeur (38) et diaphragme (34), le tube mélangeur est à paroi pleine sur une longueur (L₀) qui est inférieure aux 2/3 du diamètre (D,) du tube mélangeur, et en ce que la partie qui s'étend vers l'aval depuis cet emplacement est perforée.

3. Brûleur à mazout selon la revendication 1 ou 2, caractérisé en ce que le tube mélangeur (138) s'étend jusqu'au diaphragme (34) et est muni de perforations dans la zone du passage (35) radial.

4. Brûleur à mazout selon la revendication 3, caractérisé en ce que la partie perforée (L₄) du tube mélangeur (138) adjacente au diaphragme (34) est de forme conique divergente en direction du diaphragme.

5. Brûleur à mazout selon la revendication 4, caractérisé en ce que la partie conique (135) présente un angle de cône d'environ 90°.

6. Brûleur à mazout selon une quelconque des revendications précédentes, caractérisé en ce que la surface perforée totale dans la partie perforée (37) du tube mélangeur (38, 138) située vers l'aval est sensiblement comprise entre 20 et 50% de la surface tubulaire dans cette zone.

7. Brûleur à mazout selon une quelconque des revendications précédentes, caractérisé en ce que le diamètre des trous dans la partie (37) perforée située vers l'aval est sensiblement comprise entre 4 et 10% du diamètre (D,) du tube mélangeur.

8. Brûleur à mazout à vaporisation (2) avec un dispositif de pulvérisation de mazout (6), une arrivée d'air de combustion (4), entourant ce dispositif, un diaphragme (34) disposé en aval de la sortie du dispositif de pulvérisation de mazout et comportant une ouverture de diaphragme (36), un tube mélangeur (38) prévu coaxialement à l'ouverture de diaphragme en aval de celle-ci, un passage (35) à l'extrémité amont du tube mélangeur adjacent au diaphragme, un tube à flamme (42) sensiblement cylindrique dont l'extrémité située en amont est reliée hermétiquement à la paroi terminale de l'arrivée d'air de combustion (4) portant le diaphragmé, et dans lequel le tube mélangeur est disposé sensiblement librement, le tube à flamme (42) ayant un diamètre (D₂) qui est compris approximativement entre 2 et 2,5 fois le diamètre (D,) du tube mélangeur et ayant une longueur (L_{z}) qui est au moins égale à 2,5 fois le diamètre (D₂) du tube à flamma caractérisé en ne que l'ouverture de diaphragme comporte une ouverture centrale (136) et, tout autour de celle-ci, à l'intérieur d'une surface circonscrite par la projection de la section transversale libre du tube mélangeur (38), une pluralité d'autres ouvertures de passage d'air (137).

9. Brûleur à mazout selon une quelconque des revendications 1 à 7, caractérisé en ce que le diamètre (D₃) de l'ouverture de diaphragme est égale ou inférieure au diamètre (D,) du tube mélangeur.

## Claims

1. An oil burner (2) comprising an oil atomizing device (6), an air supply duct (4) surrounding said oil atomizing device, an orifice plate (34) positioned downstream of the outlet of the oil atomizing device, said orifice plate having therein an orifice (36), a mixing tube positioned downstream from and co-axially with said orifice in said wall, a radial passage (35) at the upstream end of the mixing tube adjacent to said orifice plate, a substantially cylindrical flame tube (42), the upstream end of which is seaiingly connected to the end wall of the air supply duct (4) supporting said orifice plate and in which said mixing tube is positioned substantially co-axially, said flame tube (42) having a diamter (D₂), which is substantially 2,0 to 2.5 times the diameter (D,) of said mixing tube, and having a length (L₂) which is at least 2.5 times the diameter (D₂) of said flame tube, characterized in that at least a portion of said mixing tube (38, 138) adjacent the downstream end (39) is perforated.

2. An oil burner according to Claim 1, characterized in that adjacent to the passage (35) between mixing tube and orifice plate (34) the mixing tube (38) has an unperforated portion of a length (L₀) which is less than two thirds of the diameter (D,) of the mixing tube, and the portion extending downstream from the end of said unperforated portion is perforated.

3. An oil burner according to Claim 1 or 2, characterized in that the mixing tube (138) extends to said orifice plate (34) and is perforated in the area of the radial passage (35).

4. An oil burner according to Claim 3, characterized in that the perforated portion (L.) of said mixing tube (138) adjacent the orifice plate (34) is conical and divergent in direction towards said orifice plate.

5. An oil burner according to Claim 4, characterized in that the conical portion (135) is formed with a cone angle of approximately 90°.

6. An oil burner according to one of the preceding claims, characterized in that the sum of the area of the perforations in the downstream perforated portion (37) of the mixing tube (38, 138) is between 20 and 50% of the surface area of the tube in this area.

7. An oil burner according to one of the preceding claims, characterized in that the diameter of the perforations in the downstream perforated portion (37) of the mixing tube (38, 138) is between 4 and 10% of the diameter (D,) of said mixing tube.

8. An oil burner (2) comprising an oil atomizing device (6), an air supply duct (4) surrounding said oil atomizing device, an orifice plate (34) positioned downstream of the outlet of the oil atomizing device, said orifice plate having therein an orifice (36), a mixing tube positioned downstream from and co-axially with said orifice in said wall, a radial passage (35) at the upstream end of the mixing tube adjacent to said orifice plate, a substantially cylindrical flame tube (42), the upstream end of which is sealingly connected to the end wall of the air supply duct (4) supporting said orifice plate and in which said mixing tube is positioned substantially co-axially, said flame tube (42) having a diameter (D_{z}), which is substantially 2.0 to 2.5 times the diameter (D,) of said mixing tube, and having a length (L,), which is at least 2.5 times the diameter (D_{z}) of said flame tube, characterized in that the orifice of the orifice plate has a ceniral opening (136) and arranged in a circle around said central opening a plurality of further air openings (137) positioned on an area within the projection of the internal cross-section of the mixing tube (38).

9. An oil burner according to one of Claims 1 to 7, characterized in that the diameter (D₃) of the orifice in the orifice plate is equal to or less than the diameter (D,) of the mixing tube.
